# FASCICULE DE BREVET EUROPEEN

(11) **EP 0 085 019 B1**
(45) Date de publication et mention de la délivrance du brevet: **02.09.1987**
(21) Numéro de dépôt: 83440007.9
(22) Date de dépôt: 21.01.1983
(51) Int. Cl.: B07B 1/12, B07B 1/46

(54) **Barres vibrantes pour station d'enrochement**
Schwingstangen für Steinpackungsanlagen
Vibrating bars for an enrockment station

(30) Priorité: 22.01.1982 FR 8201300
(43) Date de publication de la demande: 03.08.1983
(73) Titulaire: SOMESTRA, F-67800 Hoenheim (Bas Rhin) (FR)
(72) Inventeur: Anthoni, Paul, F-67800 Bischheim (FR)
(74) Mandataire: Nuss, Pierre

## Description

La présente invention concerne le domaine du criblage des éléments de grosse granulométrie dans les stations d'enrochement, et a pour objet des barres vibrantes pour de telles stations.

Actuellement, les stations d'enrochement connues sont généralement pourvues de barres statiques trapézoïdales parallèles, sur lesquelles est versé un tout-venant de carrière d'une granulométrie importante, qui est criblé aux dimensions requises pour son utilisation.

Par GB-A-1 268 554, on connaît un dispositif de calibrage de concombresdont le mécanisme est maintenu au châssis par l'intermédiaire d'éléments élastiques.

On connaît de US-A-1 616 473 un dispositif pourvu de barres sous forme d'un caisson en tôle présentant une section longitudinale trapézoïdale et inclinées par rapport à l'horizontale du grande côté vers le petit côte, leur section transversale étant en forme de toit.

Mais ces barres ainsi que toutes celles de forme et dimensions diverse utilisées à ce jour, présentent l'inconvénient de ne pas permettre d'éviter le goujonnage des grosses granulométries et donc l'inconvénient d'entraver ainsi un fonctionnement correct des stations d'enrochement.

En outre, elles ene premettent pas des chargements très importants de l'ordre de plusieurs dizaines de tonnes, absorbent malles impacts dus au chargement et ne sont pas suffisamment souples dans tous les sens.

La présente invention a pour but de pallier ces inconvénients.

Elle a, en effet, pour objet des barres pour station d'enrochement, sous la forme d'un caisson en tôle de forte dimension présentant une section longitudinale trapézoïdale, et inclinées par rapport à l'horizontale du grand côté vers le petit côté, leur section transversale étant en forme de toit, caractérisées en ce qu'elles sont munies chacune d'un, de préférence de deux groupes motovibra- teurs leurs conférant un mouvement vibratoire à accélération verticale, et en ce qu'elles sont montées sur des éléments élastiques sous forme de blocs en caoutchouc montés sur des piliers de fixation sur la structure de la station d'enrochement et fixés à l'intérieur de la partie supérieure de caisson par l'intermédiaire de traverses.

L'invention sera mieux comprise grâce à la description ci-après, qui se rapporte à un mode de réalisation préféré, donné à titre d'exemple non limitatif, et expliqué avec référence au dessin schématique annexé, dans lequel:
la figure 1 est une vue élévation latérale et en coupe d'une barre conforme à l'invention;
la figure 2 est une vue en plan suivant la figure 1;
la figure 3 est une vue en coupe suivant A-A de la figure 1;
la figure 4 est une vue en coupe suivant B-B de la figure 1, et
la figure 5 est une vue en élévation frontale de la barre de la figure 1.

Conformément à l'invention, et comme le montrent plus particulièrement, à titre d'exemple, les figures 1 et 2 du dessin annexé, la barre pour station d'enrochement est munie de deux groupes moto-vibrateurs 2 qui lui confèrent un mouvement vibratoire à accélération verticale, qui est rendu possible grâce à un montage du caisson 1 sur des éléments élastiques 3.

Les éléments élastiques 3 sont avantageusement des blocs de caoutchouc montés sur des piliers 4 de fixation sur la structure de la station d'enrochement et fixés à l'intérieur de la partie supérieure du ciasson 1 par l'intermédiaire de traverses 5.

Les groupes moto-vibrateurs 2 sont montés à l'intérieur du caisson 1 en formant avantageusement un angle de travail avec letoit l' de ce dernier d'environ 30°, et sont munis de volants-balourds dont le couple peut être varié manuellementde 0% à 100%.

Les moteurs équipant les groupes 2 présentent, de préférence, une puissance comprise entre 3,2 Kw et 5 Kw, et ont une fréquence propre de 1 000 tours/minute règlable au moyen d'un variateur de fréquence entre 500 tours/minute et 1 000 tours/ minute, de manière à permettre l'obtention d'une amplitude dirigée unidirectionnelle variable, de préférence entre 1,5 mm et 3 mm.

L'angle de travail important des groupes moto-vibrateurs 2 par rapport au caisson 1 permet une avance par vibration de matériaux à traiter dont la vitesse d'écoulement est fonction de la pente des barres et de l'accélération verticale de chaque barre.

Dans une station d'enrochement, ces barres vibrantes sont avantageusement au nombre de cinq, et le fait qu'elles soient montées sur des éléments 3 en caoutchouc permet la réception de gros blocs et l'amortissement des impacts lors de déversement par dumpers, ou analogues.

L'ouverture entre barres est largement divergente afin d'éviter le goujonnage des matériaux, de sorte que leur passage entre lesdites barres est largement facilité et qu'une coupure relativement exacte des matériaux est obtenue.

Du fait que toutes les barres sont montées sur des éléments élastiques 3 et qu'elles ont chacune leur fréquence propre, leur orientation s'effectue dans tous les sens de l'avancement des matériaux, et pour maintenir un écartement entre barres minimum, il est prévu, conformément à une caractéristique de l'invention, des tampons élastiques 6 montés sur les piliers 4 de fixation du caisson 1 et coopérant avec les bords 1" du caisson 1.

Grâce à l'invention, il est possible de réaliser des barres vibrantes pour stations d'enrochement permettant des chargements de l'ordre de 35 à 80 tonnes, absorbant les impacts dus au chargement et restant souples dans tous les sens. Des stations ainsi équipées sont plus particulièrement utilisées dans la construction de barrages et dans les carrières d'exploitation et de traitement de granulats.

## Revendications

1. Barres pour station d'enrochement, sous la forme d'un caisson (1) en tôle de forte dimension présentant une section longitudinale trapézoïdale, et inclinées par rapport à l'horizontale du grand côté vers le petit côté, leur section transversale étant en forme de toit, caractérisées en ce qu'elles sont munies chacune d'un, de préférence de deux groupe moto-vibrateurs (2) leur conférant un mouvement vibratoire à accélération verticale, et en ce qu'elles sont montées sur des éléments élastiques (3) sous forme de blocs en caoutchouc montés sur des piliers (4) de fixation sur la structure de la station d'enrochement et fixés à l'intérieur de la partie supérieure du caisson (1) par l'intermédiaire de traverses (5).

2. Barres, suivant la revendication 1, caractérisées en ce que les groupes moto-vibrateurs (2) sont montés à l'intérieur du caisson (1) en formant avantageusement un angle de travail avec le toit (1') de ce dernier d'environ 30°, et sont munis de volants-balourds dont le couple peut être varié manuellement de 0% à 100%.

3. Barres, suivant la revendication 2, caractérisées en ce que les moteurs équipant les groupes (2) présentent de préférence, une puissance comprise entre 3,2 Kw et 5 Kw, et ont une fréquence propre de 1 000 tours/minute réglable au moyen d'un variateur de fréquence entre 500 tours/ minute et 1 000 tours/minute, de manière à permettre l'obtention d'une amplitude dirigée unidirectionnelle variable, de préférence entre 1,5 mm et 3 mm.

4. Barres, suivant la revendication 1, caractérisées en ce que des tampons élastiques (6) sont montés sur les piliers (4) de fixation du caisson (1) et coopèrant avec les bords (1") du caisson (1).

## Patentansprüche

1. Schwingstangen für Steinpackungsanlagen in Form eines eines großdimensionierten, einen trapezförmigen Längsschnitt aufweisenden Kastens (1) aus Blech, und in bezug auf die Horizontale der Längsseite zur Schmalseite hin abfallend, wobei ihr Querschnitt die Form eines Daches besitzt, dadurch gekennzeichnet, daß jede, vorzugsweise, mit zwei Gruppen Motorvibratoren (2), die auf sie eine Rüttelbewegung mit Vertikalbeschleunigung übertragen, versehen ist, und daß sie auf elastische Elemente (3) in Form von auf Pfeilern (4) zur Befestigung auf der Struktur der Steinpackungsanlage montierten Gummistollen befestigt und innerhalb des Oberteils des Kastens (1) mit Hilfe von Traversen (5) angebracht sind.

2. Schwingstangen nach Anspruch 1, dadurch gekennzeichnet, dab die Gruppen Motorvibraboren (2) in dem Kasten (1) montiert sind, wobei sie vorteilhaft mit dem Dach (1') dieses letzteren einen Arbeitswinkel von etwa 30° bilden, und mit Unwuchtscheiben, deren Moment manuelle von 0% bis 100% verstellt werden kann, versehen sind.

3. Schwingstangen nach Anspruch 2, dadurch gekennzeichnet, daß die Motoren, mit welchen die Gruppen (2) ausgestattet sind, vorzugsweise eine Leistung zwischen 3,2 kW und 5kW aufweisen, und eine Eigenfrequenz von 1 000 U/min, die mittels eines Frequenzwandlers zwischen 500 U/min und 1000 U/min einstellbar ist, um das Erreichen einer variablen Einrichtungs-Richt-Amplitude von vorzugsweise 1,5 mm bis 3 mm zu ermöglichen, aufweisen.

4. Schwingstangen nach Anspruch 1, dadurch gekennzeichnet, dab die elastischen Puffer (6) auf den Pfeilern (4) zur Befestigung des Kastens (1) montiert sind und mit den Rändern (1") des Kastens (1) zusammenwirken.

## Claims

1. Bars for an enrockment station in the form of a box girder (1) of large-dimension sheet metal having a trapezoidal longitudinal section, and inclined with respect to the horizontal from the large side towards the small side, their cross- section being of roof-shape, characterised in that they are each provided with one and preferably with two motor-driven vibrator units (2) imparting to them a vibratory movement with vertical acceleration, and in that they are mounted on resilient elements (3) in the form of rubber blocks mounted on pillars (4) for fixing to the structure of the enrockment station and fixed to the interior of the upper portion of the box girder (1) by means of crossbars (5).

2. Bars, according to claim 1, characterised in that the motor-driven vibrator units (2) are mounted inside the box girder (1) preferably forming a working angle with the roof (1') of the latter of about 30°, and are provided with unbalanced flywheels the torque of which can be varied manually from 0% to 100%.

3. Bars, according to claim 2, characterised in that the motors with the units (2) are equipped preferably have a power comprised between 3.2 Kw and 5 Kw, and have a natural frequency of 1000 revolutions/minute which is adjustable by means of a frequency variator between 500 revolutions/minute and 1000 revolutions/minute, in such a manner as to enable a variable unidirectional directed amplitude to be obtained, preferably between 1.5 mm and 3 mm.

4. Bars, according to claim 1, characterised in that resilient shock absorbers (6) are mounted on the pillars (4) for fixing the box girder (1) and cooperates with the sides (1") of the box girder (1
